# EUROPÄISCHE PATENTANMELDUNG

(11) **EP 2 710 921 A2**
(43) Veröffentlichungstag der Anmeldung: **26.03.2014**
(21) Anmeldenummer: 13004009.0
(22) Anmeldetag: 12.08.2013
(51) Int. Cl.: A46B 9/02, A46D 1/00

(54) **Verfahren zur Herstellung eines Applikators für kosmetische Produkte**

(30) Priorität: 19.09.2012 DE 102012018467
(71) Anmelder: RUSI Cosmetic GmbH & Co. KG, 91572 Bechhofen (DE)
(72) Erfinder: Sindel, Klaus, 91572 Bechhofen (DE)
(74) Vertreter: Hafner, Dieter

(57) **Zusammenfassung**

Die Erfindung betrifft ein Verfahren zur Herstellung eines Applikators für kosmetische Produkte, insbesondere Kosmetika zum Schminken von Wimpern, Augenbrauen und Haaren, wobei Fasern 1 zur Bildung eines Auftragskörpers mittels eines Trägerkörpers gehalten und in eine bürstenartige Form gebracht und die Oberfläche des Auftragskörpers durch Schneiden, Überschmelzen, Schleifen und dgl. in Form gebracht wird, wobei die den Auftragskörper bildenden Fasern 1 wenigstens teilweise vor der Verbindung mit dem Haltekörper durch wenigstens einen Walzvorgang und/oder Stanzvorgang und/oder Prägevorgang vorbehandelt werden, wodurch die Oberfläche und/oder der Querschnitt verändert wird und/oder die Faser 1 in einen dauerhaft gebogenen, gewellten oder auf sonstige Weise in Längsrichtung verformten Zustand verbracht wird.

## Beschreibung

Die Erfindung betrifft ein Verfahren zur Herstellung eines Applikators für kosmetische Produkte, insbesondere Kosmetika zum Schminken von Wimpern, Augenbrauen und Haaren, wobei Fasern zur Bildung eines Auftragskörpers mittels eines Trägerkörpers gehalten und in eine bürstenartige Form gebracht und die Oberfläche des Auftragskörpers durch Schneiden, Überschmelzen, Schleifen und dergleichen in Form gebracht wird sowie einen Applikator.

Es ist bekannt, bei der Herstellung von Kosmetikbürstchen Fasern in eine Schlaufe aus Draht einzubringen und die Drahtschlaufe danach zu Verdrillen, wodurch sich eine runde Bürste ergibt. In Abhängigkeit der Stellung der Fasern untereinander weist die Bürste eine geschlossene, eine offene oder auch eine halboffene Oberflächenstruktur auf.

Aus der EP 1 898 745 B1 geht hervor, gespritzte Fasern mit unterschiedlichen Querschnitten zu verwenden.

Dabei können die Bürsten ganz unterschiedliche Formen aufweisen, die jeweils insbesondere in Abhängigkeit des zu behandelnden Körperteils bzw. der zu behandelnden Körperregion variiert. Bekanntermaßen haben die Applikatoren zum Auftragen eines kosmetischen Produkts auf die Wange oft eine pinselartige Form, während Applikatoren zum Auftragen von Kosmetikmasse auf die Wimpern eher an einen Reinigungsdocht erinnern.

In Abhängigkeit der gewählten Bürstenform kann damit das Ergebnis des Kosmetikauftrages beeinflusst werden.

Der Erfindung liegt die Aufgabe zugrunde ein Verfahren anzugeben, mit dem die Applikation eines kosmetischen Produkts weiter verbessert werden kann. Diese Aufgabe wird durch die kennzeichnenden Merkmale des Anspruches 1 gelöst, vorteilhafte Weiterbildungen ergeben sich aus den Unteransprüchen.

Der Kern der Erfindung liegt darin, nach dem Herstellen der Fasern, insbesondere mittels Extrusion, aber vor dem Befestigen der Fasern am Applikator diese durch einen Walzvorgang und/oder Stanzvorgang und/oder Prägevorgang vorzubehandeln. Durch die Verformung der Fasern wird einerseits der Querschnitt der Faser und andererseits auch die Faseroberfläche modifiziert. Aufgrund dieser Modifikation ergeben sich neue, bisher nicht bekannte Oberflächenstrukturen, die zu einer verbesserten Kosmetikaufnahme führen.

Durch den Walzvorgang wird die Oberfläche der gewalzten Faser vergrößert. Während extrudierte Fasern eine im Wesentlichen runde Querschnittsform aufweisen können und damit eine im Vergleich zur belegten Querschnittsfläche minimale Oberfläche, wird diese Eigenschaft durch den Walzvorgang verändert. Unabhängig davon, ob die Fasern mit Rillen oder punktuellen Vertiefungen versehen werden oder der runde in einen ovalen Querschnitt überführt wird, findet immer eine Oberflächenvergrößerung der Fasern statt. Jede einzelne Faser kann daher mehr Kosmetikmasse aufnehmen.

Zusätzlich lässt sich durch das Vorsehen von Rillen oder auch punktuellen Vertiefungen eine Konzentration der Kosmetikmasse in jeder vorbehandelten Faser erreichen. Dabei führt die Konzentration der Kosmetikmasse an einer Faser auch zu punktuell oder streifenartig vergrößerten Abgabe der Kosmetikmasse am Behandlungsobjekt, wodurch die Wirkung der Kosmetikmasse verändert wird.

Die Rillen und punktuelle Vertiefungen lassen sich auch ohne Walzvorgang mittels eines Prägevorgangs an den Fasern aufbringen. Somit kann das oben beschriebene Verfahren auch zweistufig ausgeführt werden, da das Aufprägen der Rillen und punktuellen Vertiefungen vor oder nach dem Walzen durchgeführt werden kann. Alternativ kann der Walzvorgang auch ganz entfallen.

Vorzugsweise kann die Welligkeit der Fasern in wenigsten zwei Ebenen verlaufen.

Das bedeutet, dass der Walzvorgang in Längsrichtung der Fasern mit veränderlicher Wirkung, beispielsweise in zwei Stufen, angewandt wird. Hierdurch wird beispielsweise der Abstand der Spiralbahnen verändert, um insbesondere im Spitzenbereich der Fasern, d. h. dem dem Behandlungsobjekt zugewandten Bereich, eine zum Rest der Faser unterschiedliche Struktur zu erzielen.

Vorteilhafter Weise kann der wellige Verlauf der Fasern eine Periodizität aufweisen, die bezogen auf die Faserlänge des fertiggestellten Auftragskörpers kürzer ist.

Dementsprechend weisen die derartig verformten Fasern eine Wellen- oder Sinusform auf, wobei wenigstens eine Periode, also eine komplette Sinus- oder anders geformte Welle abgebildet ist.

Vorzugsweise können bei dem Prägevorgang mehrere Fasern gleichzeitig geprägt werden. Je nach Ausgestaltung des Prägevorgangs lassen sich dadurch zweierlei Vorteile erzielen. Zum einen werden die aufgeprägten Strukturen unregelmäßig verteilt, da die Fasern nicht bzw. nicht vollkommen parallel zueinander ausgerichtet sind. Trotz einer Taktung des Prägevorgangs kann so erreicht werden, dass die am Prägestempel an und für sich vorhandenen Strukturen in Abhängigkeit der Lage der Fasern und damit undeterminiert eingeprägt werden. Dadurch entstehen auf den Fasern unregelmäßige Oberflächenstrukturen und eine unregelmäßige Längsformung der Faser.

Mit besonderem Vorzug kann vorgesehen sein, im Rahmen des Walz-, und/oder Stanz- und/oder Prägevorgangs wenigstens auf einen Teil der Fasern auf den Fasern haftendes Material aufzubringen. Dabei kann es sich um Farbe oder Lack handeln. Dass Material kann zwar auch volloberflächlich auf die Fasern aufgetragen werden, bevorzugt wird jedoch eine lediglich bereichsweise Auftragung. Die Fasern werden auf diese Art und Weise sozusagen bedruckt, um an den Fasern unterschiedlich Aufnahmefähigkeiten zu erzeugen. Dieses zweite, auf die Fasern aufgedruckte Material sollte für die aufzutragende Kosmetikmasse einen anderen und insbesondere höheren Reibungskoeffizienten aufweisen, wodurch beim Überstreifen des Applikators mit den derart vorbehandelten Fasern über die Kosmetikmasse eine höhere Aufnahme des Kosmetikmaterials im Bereich des aufgedruckten Haftmaterials erfolgt. Beispielsweise können die Spitzen der Fasern mit dem Haftmaterial versehen werden. Dann befindet sich nach Kontakt des Applikators mit dem Kosmetikmaterial besonders viel Kosmetikmaterial im Spitzenbereich der Fasern.

Es ist auch möglich, die mit dem Haftmaterial versehenen Fasern lediglich in einem Teil des Applikators vorzusehen, sodass die Oberflächenbereiche des Applikators unterschiedliche Auftrageeigenschaften besitzen.

Werden beim Prägevorgang größere Kräfte aufgewendet, so ist es möglich, mehrere Fasern, die sich zumindest bereichsweise kreuzen, miteinander zu verbinden. Da die Fasern nicht identisch sind, können längere und kürzere Fasern oder stärker gewellte oder weniger stark gewellte Fasern miteinander zu einem Faserverbund gekoppelt werden. Dieser Faserverbund hat dann eine gestrüppartige Struktur, die vorteilhafte Auftrageigenschaften erzielt. Insbesondere weist der Faserverbund eine etwas höhere Steifigkeit auf als es die einzelnen Fasern zeigen.

Daneben betrifft die Erfindung einen Applikator für kosmetische Produkte.

Die Erfindung ist anhand von Ausführungsbeispielen in den Zeichnungsfiguren näher erläutert. Diese zeigen
- Fig. 1: eine Faser vor dem Walzen nach Stand der Technik;
- Fig. 2: eine Faser nach dem Walzen in einer ersten Ausführungsform;
- Fig. 3: eine Faser nach dem Walzen in einer zweiten Ausführungsform;
- Fig. 4: eine Faser nach dem Walzen in einer dritten Ausführungsform;
- Fig. 5: den Querschnitt einer Faser vor dem Walzen;
- Fig. 6: weitere Faserquerschnitte vor dem Walzen;
- Fig. 7: eine Faser gemäß Fig. 5 nach dem Walzen;
- Fig. 8: die Oberfläche einer Walze;
- Fig. 9: die Anordnung zweier Walzen zur Herstellung einer Faser, die in Längsrichtung ungewellt bleibt;
- Fig. 10: die Anordnung dreier Walzen zur Herstellung einer in Längsrichtung gewellten Faser,
- Fig. 11: einen Faserverbund,
- Fig. 12: Fasern mit aufgedrucktem Haftmaterial.

Fig. 1 zeigt eine Faser 1, die nach Stand der Technik extrudiert oder gespritzt wird, und weiter unverändert in einem Applikator für kosmetische Produkte verwendet wird. Die Faser 1 hat dementsprechend eine mehr oder weniger glatte Oberfläche und ist im Querschnitt im Wesentlichen zylindrisch. Unterschiedliche Möglichkeiten der Ausgestaltung des Querschnitts werden weiter unten dargestellt.

Fig. 2 zeigt eine Faser 1 nach dem Walzen. Diese weist Querrillen 2, Schrägrillen 3 und punktuelle Vertiefungen 4 auf. Dabei können die durch den Walzvorgang erzeugten Abwandlungen jeweils einzeln erzeugt werden oder auch wie gezeigt Kombinationen davon. Es ist also möglich, Fasern 1 herzustellen, die ausschließlich Querrillen 2 aufweisen, ausschließlich Schrägrillen 3 oder auch ausschließlich punktuelle Vertiefungen 4. Die Anzahl der Rillen 2 und 3 bzw. Vertiefungen 4 ist an und für sich beliebig, jedoch hängt die Anzahl der jeweils vorzusehenden Rillen 2 und 3 bzw. Vertiefungen 4 sowie deren Breite und Tiefe und auch der Abstand von der aufzutragenden Kosmetikmasse ab. Beispielsweise können die Rillen 2 und 3 und die Vertiefungen 4 so ausgebildet sein, dass sie eine Einlagerung der Kosmetikmasse ermöglichen. Dadurch wird eine Konzentration der Kosmetikmasse in den Rillen 2 und 3 oder in den Vertiefungen 4 bewirkt, was sich beim Auftragen ebenfalls durch eine punktuell erhöhte Konzentration der aufgetragenen Kosmetikmasse auswirkt. Alternativ können die Rillen 2 und 3 und die Vertiefungen 4 so ausgebildet sein, dass sie keinerlei Kosmetikmasse aufnehmen und dadurch beim Auftragen punktuell niedriger konzentrierte Kosmetikmasse entsteht.

Fig. 3 zeigt eine Faser 1, die durch den Walzvorgang gewellt wurde. Im Längsschnitt weist die Faser 1 einen periodischen Verlauf auf, wobei auf die Faser 1 lediglich die erste Halbperiode durch den Walzvorgang aufgeprägt wurde. Dabei ist es möglich, beliebig viele Halb- oder ganze Perioden einer Wellen- bzw. Sinusform in Längsrichtung aufzuwalzen, wie exemplarisch Fig. 4 darstellt.

Fig. 5 zeigt den Querschnitt einer Faser vor dem Walzen in einer ersten Ausführungsform. Die Faser 1 weist im Inneren eine Aushöhlung 6 auf, wodurch die Faser 1 insgesamt die Form eines Hohlzylinders besitzt.

Fig. 6 zeigt weitere Querschnitte einer Faser 1 vor dem Walzen, die bei der Durchführung des erfindungsgemäßen Verfahrens selbstverständlich eingesetzt werden können. Diese sind mittels Extrusion erzeugbar und daher für die Herstellung von Fasern 1 für Applikatoren für Kosmetikprodukte verwendbar.

In Fig. 7 ist eine Faser 1 mit einem Querschnitt wie in Fig. 5 dargestellt nach dem Walzen abgebildet. Dabei wurden in Längsrichtung keinerlei Wellen aufgeprägt, noch wurden Rillen 2 und 3 oder Vertiefungen 4 angeformt. Lediglich der Querschnitt der Faser 1 wurde von einer Kreisform in eine ovale Form überführt. Bereits durch das Überführen des Querschnitts in eine ovale Grundform kann dabei eine Oberflächenvergrößerung der Faser 1 erzielt werden, wodurch der Auftrag der Kosmetikmasse verbessert wird.

Durch den Walzvorgang lassen sich je nach Anordnung und Ausgestaltung der Walzen also drei verschiedene Effekte erzielen. Zuerst einmal kann die Oberflächenstruktur der Fasern 1 durch Aufprägen von Rillen 2 und 3 und Vertiefungen 4 verändert werden. Zweitens kann in Längsrichtung eine Wellen- und auch Spiralform aufgeprägt werden und drittens lässt sich der Querschnitt der Fasern 1 verändern. Alle drei durch den Walzvorgang zu erzielenden Effekte können entweder unabhängig voneinander oder auch gleichzeitig aufgebracht werden. Es ist also beispielsweise möglich, Fasern mit einem ovalen Querschnitt, einer in Längsrichtung aufgeprägten Wellenform und punktuellen Vertiefungen 4 herzustellen.

Dabei ist insbesondere eine Kombination einer wellenartigen oder spiralartigen Formung in Längsrichtung sowie das Vorsehen von Rillen 2 oder 3 und Vertiefungen 4 vorteilhaft, da durch diese Ausgestaltungen die Auftragung der Kosmetikmasse in besonderem Maße variiert werden kann.

Fig. 8 zeigt eine Ausgestaltung der Oberfläche einer Walze, wobei die Oberfläche einer Walze entlang einer Naht in Längsrichtung aufgeschnitten und abgerollt dargestellt ist. Die vier Abschnitte, die sich von oben nach unten erstrecken, bedecken also jeweils ein Viertel der Umfangsfläche der Walze. Im Segment 7 befinden sich Erhebungen 8, um die Vertiefungen 4 in die Fasern 1 einzuprägen. Im darauffolgenden Segment 9 ist eine glatte Oberfläche ohne Erhebungen und Vertiefungen vorgesehen. Das Segment 10 weist dagegen Erhebungen 11 in Streifenform auf, mit denen sich die Längsrillen 2 erzeugen lassen. Im Segment 12 sind dagegen Erhebungen 13 in Wellenform angebracht, mittels derer sich entsprechende Vertiefungen bzw. Rillen in die Fasern 1 einprägen lassen.

Der Walzvorgang ergibt sich in einer ersten Ausgestaltung aus Fig. 9. Fig. 9 zeigt zwei gegeneinander rotierende Walzen 14 und 15, deren Oberflächen glatt sein können wie in Segment 9 der Fig. 8 dargestellt oder deren Oberflächen auch wie eines der Segmente 7, 10 oder 12 ausgestaltet sein können. Die Fasern 1 werden durch die gegenläufige Bewegung der Walzen 14 und 15 durch die Walzen hindurchgezogen. Ist der Spalt zwischen den Walzen 14 und 15 dünner als der Durchmesser der Faser 1, die hindurchgezogen wird, so wird die Faser 1 von einem runden Querschnitt zu einem ovalen Querschnitt verformt, wie aus den Fig. 5 und 7 hervorgeht. Ist der Abstand der Walzen 14 und 15 dagegen wenigstens genauso groß wie der Durchmesser der Fasern 1, so prägen lediglich die an der Walzenoberfläche in diesem Fall vorzusehenden Erhebungen 8 oder 11 oder 13 die entsprechenden Rillen 2 und 3 oder Vertiefungen 4 in die Fasern 1 ein. Die Anzahl der Rillen 2 oder 3 bzw. Vertiefungen 4 sowie deren Beabstandung und Breite sowie Tiefe ist dabei von den oben genannten Faktoren, insbesondere der Viskosität der Kosmetikmasse abhängig.

Fig. 10 zeigt eine Anordnung dreier Walzen 14, 15 und 16, mit der eine Verformung der Fasern 1 in Längsrichtung möglich ist. Die Walzen 14 und 15 rotieren dabei wie bereits zu Fig. 9 beschrieben, während die Walze 16 in der gleichen Richtung wie Walze 15 und damit gegenläufig zu Walze 14 rotiert. Dadurch wird erreicht, dass auf die Fasern 1 eine Verformungsspannung aufgebracht wird, mit Hilfe derer die Fasern 1 nach dem Verlassen der Walzenanordnung in Längsrichtung gebogen sind.

Als Fasern 1 können synthetische Fasern, beispielsweise aus Polyamid oder Elastomere, wie auch Naturfasern, wie zum Beispiel Ziegenhaar, verwendet werden. Die Fasern können aus Fasern eines einzigen Querschnitts bestehen, wie beispielsweise in Fig. 5 gezeigt, es können aber auch Fasern 1 mehrerer unterschiedlicher Querschnitte verwendet werden.

Figur 11 zeigt einen Faserverbund 17, der durch einen Prägevorgang entstanden ist. Dabei wurden zum einen auf die Fasern 1 die punktuellen Vertiefungen 4 aufgeprägt, andererseits wurden die Fasern 1 in den sich überlappenden Bereichen 18 miteinander verbunden. Der Faserverbund 17 hat damit eine gestrüppartige Struktur, auch sind die Vertiefungen 4 trotz einer regelmäßigen Form auf dem Prägestempel auf den Fasern 1 unregelmäßig verteilt. Der Faserverbund 17 weist eine größere Steifigkeit als eine einzelne Faser 1 auf, ist aber immer noch flexibel. Insbesondere werden die Spitzen der Fasern 1 des Faserverbunds 17 zu einem gewissen Maße parallel geführt, wodurch sich insgesamt verbesserte Auftragungseigenschaften des den Faserverbund 17 aufweisenden Applikators erzielen lassen.

Figur 12 zeigt eine weitere Ausgestaltung des erfindungsgemäßen Verfahrens. Dabei werden die Fasern 1 zumindest bereichsweise, insbesondere im Bereich der Spitzen 19, mit einem Haftmaterial 20 überzogen. Dabei handelt es sich vorzugsweise um Farbe, wodurch die Unterschiedlichkeit der Hafteigenschaften in diesem Bereich auch optisch hervorgehoben wird. Selbstverständlich kann das Haftmaterial 20 auch bei jeder anderen gezeigten Ausgestaltung vorgesehen werden, insbesondere zusätzlich zu Rillen, Vertiefungen und Walzvorgängen. Werden die Fasern 1 gewalzt, so ist das Haftmaterial 20 nach dem Walzvorgang aufzubringen, damit seine Oberflächenbeschaffenheit durch den Walzvorgang nicht wieder zerstört wird.

Das Haftmaterial 20 hat einen höheren Reibungskoeffizienten mit der Kosmetikmasse als der Rest der Faser 1. Dadurch haftet an der Spitze 19 besonders Kosmetikmasse, was die Auftragungseigenschaften des Applikators verbessert.

Der Stanzvorgang kann dazu verwendet werden, die Oberfläche und/oder den Querschnitt des Applikators zu verändern. Beispielsweise können die Spitzen 20 einer Faser vor oder nach oder auch ohne Walzvorgang durch das Stanzen mit einer gewünschten Abschlussform versehen werden. Neben dem Stanzen einzelner Fasern 1 ist es auch möglich, die Fasern 1 bündelweise zu stanzen und so auf eine einheitliche Länge zu bringen. Wird ein Teil der im Applikator vorzusehenden Fasern 1 gestanzt und ein anderer Teil und die gestanzten und die nichtgestanzten Fasern miteinander vermischt, dann weist der Applikator Fasern mit im Wesentlichen 2 Längen auf. Selbstverständlich ist es auch möglich, alle Fasern zu Stanzen und dabei unterschiedliche, insbesondere zwei unterschiedliche, Längen vorzusehen.

Statt einer Vermischung der Fasern 1 unterschiedlicher Länge können diese auch abschnittsweise und nach Länge sortiert auf dem Applikator angeordnet werden. Dann weist der Applikator wenigstens zwei Abschnitte auf, in denen die Fasern 1, unterschiedliche Längen aufweisen. Aufgrund der unterschiedlichen Längen haben die Fasern 1 divergierende Steifigkeiten und dadurch divergierende Autrageigenschaften. So kann der Benutzer oder die Benutzerin mit ein und demselben Applikator unterschiedliche Auftragungseffekte erzielen.

Selbstverständlich kann der Walzvorgang auch mit dem Prägevorgang kombiniert werden. Beispielsweise ist es möglich, nach dem Formen eines Faserverbundes durch einen Prägevorgang die Fasern 1 durch einen Stanzvorgang auf eine einheitliche Länge zu bringen. Alternativ kann der Stanzvorgang auch vor dem Prägevorgang stattfinden und selbstverständlich auch ohne das Bilden eines Faserverbundes 17.

### BEZUGSZEICHENLISTE

- 1: Faser
- 2: Querrille
- 3: Schrägrille
- 4: punktuelle Vertiefung
- 5: Periode
- 6: Aushöhlung
- 7: Segment
- 8: Erhebung
- 9: Segment
- 10: Segment
- 11: Erhebung
- 12: Segment
- 13: Erhebung
- 14: Walze
- 15: Walze
- 16: Walze
- 17: Faserverbund
- 18: überlappender Bereich
- 19: Spitze
- 20: Haftmaterial

## Patentansprüche

1. Verfahren zur Herstellung eines Applikators für kosmetische Produkte, insbesondere Kosmetika zum Schminken von Wimpern, Augenbrauen und Haaren, wobei Fasern (1) zur Bildung eines Auftragskörpers mittels eines Trägerkörpers gehalten und in eine bürstenartige Form gebracht und die Oberfläche des Auftragskörpers durch Schneiden, Überschmelzen, Schleifen und dgl. in Form gebracht wird,
**dadurch gekennzeichnet, dass**
die den Auftragskörper bildenden Fasern (1) wenigstens teilweise vor der Verbindung mit dem Haltekörper durch wenigstens einen Walzvorgang und/oder Stanzvorgang und/oder Prägevorgang vorbehandelt werden, wodurch die Oberfläche und/oder der Querschnitt verändert wird und/oder die Faser (1) in einen dauerhaft gebogenen, gewellten oder auf sonstige Weise in Längsrichtung verformten Zustand verbracht wird.

2. Verfahren nach Anspruch 1,
**dadurch gekennzeichnet, dass**
die Oberflächenstruktur der Fasern (1) durch Einwalzen von Querrillen (2) oder Schrägrillen (3) oder punktuellen Vertiefungen (4) verändert wird.

3. Verfahren nach Anspruch 2,
**dadurch gekennzeichnet, dass**
die Rillen (2, 3) einen gebogenen oder winkeligen Verlauf aufweisen.

4. Verfahren nach einem der vorhergehenden Ansprüche,
**dadurch gekennzeichnet, dass**
die punktuellen Veränderungen (4) napfartigen Substanzaufnahmeelemente bilden.

5. Verfahren nach einem der vorhergehenden Ansprüche,
**dadurch gekennzeichnet, dass**
der Querschnitt der Fasern (1) durch den Walzvorgang von einem ursprünglich runden Querschnitt in einen ovalen Querschnitt dauerhaft verändert wird.

6. Verfahren nach einem der vorhergehenden Ansprüche,
**dadurch gekennzeichnet, dass**
der ovale Querschnitt über die Längsrichtung der Faser (1) eine Verdrillung aufweist.

7. Verfahren nach einem der vorhergehenden Ansprüche,
**dadurch gekennzeichnet, dass**
die Welligkeit der Fasern (1) in wenigsten zwei Ebenen verläuft.

8. Verfahren nach einem der vorhergehenden Ansprüche,
**dadurch gekennzeichnet, dass**
die Fasern (1) durch den Walzvorgang einen spiraligen Verlauf aufweisen.

9. Verfahren nach einem der vorhergehenden Ansprüche,
**dadurch gekennzeichnet, dass**
der wellige Verlauf der Fasern (1) eine Periodizität aufweist, die bezogen auf die Faserlänge des fertiggestellten Auftragskörpers kürzer ist.

10. Verfahren nach einem der vorhergehenden Ansprüche,
**dadurch gekennzeichnet, dass**
als Haltekörper eine Drahtwendel verwendet wird und dessen verdrillte Seele zusammen mit den darin eingeschlossenen vorgewalzten Fasern (1) den Auftragskörper bildet.

11. Verfahren nach einem der vorhergehenden Ansprüche,
**dadurch gekennzeichnet, dass**
in der gedrillten Seele des Auftragskörpers vorgewalzte und nichtvorgewalzte Fasern (1) befestigt werden.

12. Verfahren nach einem der vorhergehenden Ansprüche,
**dadurch gekennzeichnet, dass**
bei dem Prägevorgang mehrere Fasern (1) gleichzeitig geprägt werden, wodurch sich eine unregelmäßige Verteilung der aufgeprägten Strukturen ergibt.

13. Verfahren nach einem der vorhergehenden Ansprüche,
**dadurch gekennzeichnet, dass**
während des Walz- und/oder Stanz- und/oder Prägevorgangs wenigstens auf einen Teil der Fasern (1) ein auf den Fasern (1) haftendes Haftmaterial (20) aufgebracht wird.

14. Verfahren nach Anspruch 13,
**dadurch gekennzeichnet, dass**
als Haftmaterial (20) eine Farbe und/oder ein Lack verwendet wird.

15. Verfahren nach Anspruch 13 oder 14,
**dadurch gekennzeichnet, dass**
das das Haftmaterial (20) bereichsweise auf die Fasern (1) aufgebracht wird.

16. Verfahren nach einem der vorhergehenden Ansprüche,
**dadurch gekennzeichnet, dass**
durch den Walz-, und/oder Stanz- und/oder Prägevorgang wenigstens zwei Fasern (1) miteinander verbunden werden.

17. Applikator für kosmetische Produkte, insbesondere Kosmetika zum Schminken von Wimpern, Augenbrauen und Haaren, wobei Fasern (1) zur Bildung eines Auftragskörpers an einem Trägerkörper angeordnet sind,
**dadurch gekennzeichnet, dass**
die den Auftragskörper bildenden Fasern (1) wenigstens teilweise vor der Verbindung mit dem Haltekörper durch wenigstens einen Walzvorgang und/oder Stanzvorgang und/oder Prägevorgang vorbehandelt sind, wodurch die Oberfläche und/oder der Querschnitt verändert ist und/oder die Faser (1) in einen dauerhaft gebogenen, gewellten oder auf sonstige Weise in Längsrichtung verformten Zustand verbracht ist.

18. Applikator nach Anspruch 17,
**dadurch gekennzeichnet, dass**
er nach einem der Ansprüche 1 bis 16 hergestellt ist.
